# FASCICULE DE BREVET EUROPEEN

(11) **EP 1 900 437 B1**
(45) Date de publication et mention de la délivrance du brevet: **04.11.2009**
(21) Numéro de dépôt: 07115573.3
(22) Date de dépôt: 03.09.2007
(51) Int. Cl.: B05B 1/34, B05B 11/00

(54) **Organe de distribution pour produit fluide, distributeur comprenant un tel organe de distribution et utilisation d'un tel organe de distribution**
Fluidabgabevorrichtung, Spender mit einer solchen Vorrichtung und Verwendung einer solchen Vorrichtung
Dispensing mechanism for a liquid product, dispenser comprising such a dispensing mechanism and use of such a dispensing mechanism

(30) Priorité: 12.09.2006 FR 0607960
(43) Date de publication de la demande: 19.03.2008
(73) Titulaire: REXAM DISPENSING SYSTEMS, 76470 Le Tréport (FR)
(72) Inventeur: Songbe, Jean-Pierre, 76260, St Pierre en Val (FR); Clerget, Bernard, 60510, Haudivillers (FR)
(74) Mandataire: Cabinet Plasseraud

(56) Documents cités:
- DE-A1- 1 400 716
- FR-A1- 2 643 574
- FR-A1- 2 767 798
- FR-A1- 2 853 635
- US-A- 4 074 861

## Description

L'invention se rapporte à un organe de distribution pour produit fluide, un distributeur comprenant un tel organe de distribution ainsi qu'à une utilisation d'un tel organe de distribution.

En particulier, l'invention se rapporte à un organe de distribution pour produit fluide comprenant un plot et une buse de pulvérisation, ledit plot présentant une surface de butée et ladite buse de pulvérisation comprenant :
- une paroi frontale,
- un orifice de sortie s'étendant au travers de ladite paroi frontale, ledit orifice de sortie étant délimité par une surface latérale de révolution autour d'un axe de révolution sensiblement perpendiculaire à la paroi frontale,
- au moins un conduit d'amenée du produit fluide vers l'orifice de sortie, ledit conduit d'amenée étant délimité par la paroi frontale et la surface de butée, et s'étendant dans un plan perpendiculaire à l'axe de révolution, entre une extrémité amont adaptée pour être alimentée en produit fluide par un canal d'alimentation et une extrémité aval.

Ce type d'organe de distribution comprend généralement une chambre tourbillonnaire depuis laquelle s'étend l'orifice de sortie. La chambre tourbillonnaire est notamment délimitée par une surface latérale qui s'étend parallèlement à l'axe de révolution et qui présente une dimension, mesurée perpendiculairement à l'axe de révolution, supérieure à celle de l'orifice de sortie.

Le conduit d'amenée s'étend tangentiellement à la chambre tourbillonnaire et l'extrémité aval du conduit d'amenée débouche dans la surface latérale de la chambre tourbillonnaire.

Le produit fluide est entraîné sous pression dans la chambre tourbillonnaire dans laquelle il est animé d'un mouvement de rotation avant de sortir de l'organe de distribution par l'orifice de sortie sous la forme d'un aérosol composé de gouttelettes individuelles et présentant une forme conique avec un angle de pulvérisation déterminé.

Or une tel organe de distribution pose des problèmes pour la pulvérisation d'un produit fluide visqueux, c'est-à-dire un produit fluide présentant une viscosité supérieure à 0,001 Pa.s.

En effet, la chambre tourbillonnaire augmente les surfaces de frottement contre lesquelles le produit fluide, en particulier visqueux, peut adhérer, ce qui engendre des pertes de charge pour le produit fluide et une diminution de la pression avec laquelle le produit fluide est entraîné.

Le produit fluide sort de l'organe de distribution sous la forme d'un aérosol comprenant des gouttelettes de dimensions variées, pouvant être importantes, et dont l'angle de pulvérisation est réduit, par exemple jusqu'à 10°, voire sous la forme d'un jet.

L'invention vise à résoudre les problèmes évoqués ci-dessus.

Par ailleurs, le document FR-2 767 798 divulgue un organe de distribution du type précité selon le préambule de la revendication 1, dans lequel le plot est mobile par rapport à la buse de pulvérisation entre une position avancée et une position reculée. Dans la position reculée, l'orifice de sortie est en communication fluidique avec le canal d'alimentation par des premiers conduits d'amenée s'étendant sensiblement tangentiellement à la surface latérale de l'orifice de sortie et des deuxièmes conduits d'amenée décalés par rapport aux premiers conduits d'amenée suivant la direction de l'axe de révolution et s'étendant entre les premiers conduits d'amenée perpendiculairement à l'axe de révolution. L'extrémité aval desdits premiers et deuxième conduits d'amenée débouche directement dans la surface latérale de l'orifice de sortie, mais lesdits deuxièmes conduits d'amenée ne s'étendant pas tangentiellement à la surface latérale de l'orifice de sortie. Dans la position avancée, la paroi frontale est en contact avec la surface de butée, de sorte que les premiers et deuxièmes conduits d'amenée sont réduits à néant, le fluide s'y trouvant en est chassé et la communication entre le canal d'alimentation et l'orifice de sortie est rompue.

L'invention propose un organe de distribution du type précité dans lequel le conduit d'amenée s'étend sensiblement tangentiellement par rapport à la surface latérale de l'orifice de sortie, débouche directement dans la surface latérale de l'orifice de sortie, et la paroi frontale est en contact avec la surface de butée suivant une surface sensiblement perpendiculaire à l'axe de révolution à l'écart du conduit d'amenée, tout en délimitant simultanément le conduit d'amenée mettant en communication fluidique l'orifice de sortie avec le canal d'alimentation.

Ainsi, conformément à l'invention, l'orifice de sortie n'est en communication fluide avec le canal d'alimentation que par le(s) conduit(s) d'amenée s'étendant sensiblement tangentiellement par rapport à la surface latérale de l'orifice de sortie et débouchant directement dans la surface latérale de l'orifice de sortie.

La direction du conduit d'amenée engendre un mouvement tourbillonnaire du fluide dans l'orifice de sortie et l'absence de chambre tourbillonnaire permet de limiter les surfaces de frottement et les pertes de charge pour le produit fluide et de conserver la pression entraînant le produit fluide. En sortie de l'organe de distribution, le produit fluide peut se fractionner en fines gouttelettes et former un aérosol présentant l'angle de pulvérisation souhaité.

Dans des modes de réalisation particuliers, l'organe de distribution peut présenter, de manière éventuellement complémentaire, une ou plusieurs des dispositions suivantes :
- l'orifice de sortie comprend une extrémité amont et une extrémité aval, l'extrémité aval du conduit d'amenée débouchant au voisinage de l'extrémité amont de l'orifice de sortie ;
- la surface latérale de l'orifice de sortie est de section circulaire ;
- la surface latérale de l'orifice de sortie est de section elliptique,
- la surface latérale de l'orifice de sortie est cylindrique ;
- la surface latérale de l'orifice de sortie est tronconique ;
- la buse de pulvérisation comprend un unique conduit d'amenée ;
- le conduit d'amenée est délimité par une surface de fond, un bord latéral externe et un bord latéral interne, les bords latéraux étant sensiblement perpendiculaires à la surface de fond et convergeant l'un vers l'autre depuis l'extrémité amont vers l'extrémité aval ;
- la paroi frontale comprend intérieurement un bossage venant en contact avec la surface de butée et une chambre périphérique entourant le bossage, l'orifice de sortie traversant le bossage, le bossage comprenant une gorge délimitant le conduit d'amenée de sorte que l'extrémité amont dudit conduit d'amenée débouche dans la chambre périphérique ;
- la buse de pulvérisation comprend en outre une paroi latérale d'association qui s'étend au voisinage de la périphérie de la paroi frontale, sensiblement perpendiculairement à ladite paroi frontale ;
- l'organe de distribution comprend un corps qui comprend un logement présentant la surface de butée, ledit canal d'alimentation étant adapté pour alimenter le logement en produit fluide, la buse de pulvérisation étant disposée dans le logement, la paroi frontale délimitant le logement vers l'extérieur.

Par ailleurs, l'invention propose un distributeur comprenant :
- un réservoir présentant une ouverture et à l'intérieur duquel un produit fluide est disposé,
- un dispositif de distribution monté dans l'ouverture et comprenant un gicleur déplaçable en translation, en communication fluidique avec le réservoir et adapté pour délivrer le produit fluide sous pression,
- un organe de distribution tel que défini ci-dessus, monté sur le gicleur pour déplacer ledit gicleur, le canal d'alimentation étant en communication fluidique avec le gicleur.

Le produit fluide disposé à l'intérieur du réservoir peut présenter une viscosité inférieure ou égale à 10 Pa.s.

En outre, l'invention a également pour objet une utilisation de l'organe de distribution tel que défini ci-dessus pour pulvériser un produit fluide qui présente une viscosité inférieure ou égale à 10 Pa.s.

D'autres objets et avantages de l'invention apparaîtront à la lecture de la description qui suit, faite en référence aux dessins annexés dans lesquels :
- la figure 1 est une vue partielle en coupe longitudinale d'un distributeur de produit fluide comprenant un organe de distribution intégrant une buse de pulvérisation,
- la figure 2 est une vue agrandie en perspective partiellement tronquée représentant un premier mode de réalisation de la buse de pulvérisation de la figure 1 selon une face amont,
- la figure 3 est une vue en perspective partiellement tronquée représentant une variante de la buse de pulvérisation de la figure 2 selon la face amont,
- la figure 4 est une vue agrandie en perspective représentant un deuxième mode de réalisation de la buse de pulvérisation de la figure 1 selon la face amont,
- la figure 5 est une vue en perspective partiellement tronquée de la buse de pulvérisation de la figure 4 selon la face amont,
- la figure 6 est une vue partielle en coupe longitudinale de la buse de pulvérisation de la figure 4,
- la figure 7 est une vue partielle en coupe longitudinale d'une première variante de la buse de pulvérisation de la figure 4,
- la figure 8 est une vue en perspective partiellement tronquée de la buse de pulvérisation de la figure 7 selon la face amont,
- la figure 9 est une vue partielle en coupe longitudinale d'une deuxième variante de la buse de pulvérisation de la figure 4,
- la figure 10 est une vue en perspective partiellement tronquée de la buse de pulvérisation de la figure 9 selon la face amont,
- la figure 11 est une vue en perspective partiellement tronquée d'une troisième variante de la buse de pulvérisation de la figure 4 selon la face amont.

Sur les figures, les mêmes références désignent des éléments identiques ou similaires.

La figure 1 représente un distributeur 1 permettant la pulvérisation d'un produit fluide, c'est-à-dire la distribution du produit fluide sous forme d'un aérosol 2 composé de gouttelettes individuelles et de forme généralement conique présentant un angle de pulvérisation α déterminé.

Le distributeur 1 comprend un réservoir 3 à l'intérieur duquel le produit fluide est disposé. Le réservoir 3 peut comprendre un fond et une paroi généralement cylindrique qui s'étend autour d'un axe 4 perpendiculaire au fond. Le réservoir 3 présente une ouverture 5 prévue à l'opposé du fond et délimitée, par exemple, par un col tubulaire 6 qui s'étend sensiblement coaxialement à l'axe 4 du réservoir 3.

Un dispositif de distribution 7 monté dans l'ouverture 5 du réservoir 3 est adapté pour prélever le produit fluide à l'intérieur du réservoir 3 et le délivrer sous pression vers l'extérieur.

Dans la suite de la description les termes « bas » ou « inférieur » et « haut » ou « supérieur » seront compris par rapport à l'orientation du réservoir 3 reposant sur le fond. Les termes « amont » et « aval » seront compris par rapport au sens de circulation du produit fluide depuis le réservoir vers l'extérieur.

Le dispositif de distribution 7 peut comprendre un corps tubulaire 8 qui s'étend selon un axe 9 et un gicleur 10 monté dans l'extrémité supérieure ouverte du corps 8. Le gicleur 10 est déplaçable en partie à l'intérieur du corps 8 en translation selon l'axe 9. L'extrémité inférieure également ouverte du corps 8 est en communication fluidique avec le réservoir 3, par exemple au moyen d'une paroi tubulaire de fixation 11 recevant un tube plongeur 12 par emmanchement.

Dans des exemples particuliers, le dispositif de distribution 7 peut être actionnable manuellement. Le dispositif de distribution 7 peut être une valve montée sur le réservoir 3, qui est alors pressurisé, et dans laquelle le gicleur 10 comprend au moins un orifice obturable pouvant être mis en communication fluidique avec l'intérieur du corps 8. En variante, le dispositif de distribution 7 peut être une pompe comprenant une chambre de compression délimitée par un clapet d'admission à proximité de l'extrémité inférieure du corps 8, un clapet d'échappement et un piston solidaire de la base du gicleur 10 et déplaçable de façon étanche à l'intérieur du corps 8.

Le dispositif de distribution 7 est fixé coaxialement sur le col 6 du réservoir 3. L'extrémité inférieure libre du tube plongeur 12 reposant à proximité du fond du réservoir 3 de sorte à mettre en communication fluidique, avec le réservoir 3, le gicleur 10 dont l'extrémité supérieure fait saillie par rapport à l'ouverture 5 du réservoir 3. Le gicleur 10 peut ainsi délivrer le produit fluide sous une pression, par exemple supérieure à 2 bars.

Dans d'autres modes de réalisation non représentés, on pourrait prévoir que le réservoir 3 présente une ouverture inférieure 5 et que le dispositif de distribution 7 fonctionne de manière inversée, c'est-à-dire avec le gicleur 10 qui s'étend vers le bas. Dans ce cas, le tube plongeur 12 est remplacé par un dispositif de prélèvement adapté.

Dans le mode de réalisation représenté, un organe de fixation fixe le dispositif de distribution 7 au réservoir 3. Par exemple, sur la figure 1, l'organe de fixation est une frette métallique 13 qui est sertie, d'une part, sur une collerette solidaire du corps 8 du dispositif de distribution, et, d'autre part, sur un rebord 14 du col 6. On peut prévoir d'interposer un joint d'étanchéité 15 entre la surface supérieure du col 6 et une surface radiale 16 de la frette 13. Toutefois, la fixation du dispositif de distribution 7 au réservoir n'est pas limitée à cette réalisation.

Pour actionner le dispositif de distribution 7 en déplaçant le gicleur 10 à l'intérieur du corps 8, un organe de distribution, par exemple sous la forme d'un bouton poussoir 17, peut être monté sur l'extrémité supérieure du gicleur 10.

Le bouton poussoir 17 comprend un corps généralement cylindrique qui s'étend selon un axe 18. Le corps présente une paroi supérieure d'actionnement 19 qui s'étend sensiblement radialement par rapport à l'axe 18 du bouton poussoir 17 et depuis le bord de laquelle une jupe latérale 20 s'étend selon l'axe 18 du bouton poussoir 17.

Au voisinage de la paroi d'actionnement 19, le corps du bouton poussoir 17 peut comprendre un logement cylindrique 21 selon un axe 22 généralement perpendiculaire à l'axe 18 du bouton poussoir 17, ménagé dans la jupe latérale 20, ouvert vers l'extérieur et présentant une surface de butée. En particulier, à l'intérieur du logement 21, un plot cylindrique 23 peut s'étendre coaxialement à l'axe 22 du logement 21 de sorte à former à l'intérieur du logement cylindrique 21 un espace sensiblement annulaire 24. Le plot 23 présente une surface d'extrémité aval 27 formant la surface de butée qui s'étend généralement perpendiculairement à l'axe 22 du logement 21.

Le bouton poussoir 17 comprend en outre un canal d'alimentation en communication fluidique avec le gicleur 10. Le canal d'alimentation peut comprendre, par exemple, un manchon axial 25 qui s'étend depuis la paroi d'actionnement 19 à l'intérieur de la jupe 20 selon l'axe 18 du corps, et un passage radial 26 généralement perpendiculaire à l'axe 18 du corps et dont les extrémités amont et aval débouchent respectivement dans le manchon axial 25 et dans l'espace annulaire 24 du logement 21.

L'extrémité inférieure du manchon axial 25 peut être fixée, par exemple par emmanchement, sur l'extrémité supérieure du gicleur 10. Une saillie annulaire peut être prévue sur la paroi intérieure du manchon axial 25 pour améliorer la fixation et/ou l'étanchéité du bouton poussoir 17 sur le gicleur 10.

Le canal d'alimentation permet d'alimenter le logement 21 en produit fluide sous pression délivré par le gicleur 10.

Dans d'autres modes de réalisation, on peut toutefois prévoir que l'axe 22 du logement 21 et le canal d'alimentation soient parallèles, en étant confondus ou non, à l'axe 18 de l'organe de distribution pour permettre une distribution axiale du produit fluide. En outre, l'organe de distribution peut former un embout monté sur un dispositif de distribution 7 ou directement sur le réservoir 3.

Pour permettre la sortie du produit fluide sous pression sous la forme d'un aérosol 2 composé de fines gouttelettes individuelles, une buse de pulvérisation 28 est disposée dans le logement 21.

En particulier, la buse de pulvérisation 28 comprend une paroi frontale 29 qui présente une face amont 33 et une face aval 34.

La buse de pulvérisation 28 comprend également un orifice de sortie 30 qui s'étend au travers de la paroi frontale 29 entre une extrémité amont et une extrémité aval ménagée sur la face aval de la paroi frontale 29 et par laquelle la buse de pulvérisation 28 débouche vers l'extérieur du distributeur 1.

L'orifice de sortie 30 est délimité par une surface latérale 35 de révolution autour d'un axe de révolution A sensiblement perpendiculaire à la paroi frontale 29.

La surface latérale 35 de l'orifice de sortie 30 présente donc un tronçon engendré par rotation d'une génératrice autour de l'axe de révolution A, le long d'une courbe directrice fermée. La surface latérale 35 peut toutefois présenter une succession de tels tronçons adjacents, analogues ou différents, dans laquelle succession, pour deux tronçons adjacents respectivement amont et aval, la section de sortie du tronçon amont constitue la section d'entrée du tronçon aval. Chaque tronçon peut être droit, la génératrice étant sensiblement rectiligne, ou courbe, la génératrice présentant une courbure continue.

Pour amener le produit fluide sous pression depuis l'espace annulaire 24 du logement 21 vers l'orifice de sortie 30, la buse de pulvérisation 28 comprend au moins un conduit d'amenée 36 qui s'étend dans un plan perpendiculaire à l'axe de révolution A entre une extrémité amont en communication fluidique avec le passage radial 26 par l'intermédiaire de l'espace annulaire 24 et une extrémité aval. Chaque conduit d'amenée 36 s'étend tangentiellement par rapport à la surface latérale 35 de l'orifice de sortie 30 et l'extrémité aval de chaque conduit d'amenée 36 débouche directement dans la surface latérale 35 de l'orifice de sortie 30.

Chaque conduit d'amenée 36 peut être délimité par surface de fond 38 et des bords latéraux interne 39 et externe 40 sensiblement perpendiculaires à la surface de fond 38. On peut prévoir que les bords latéraux 39, 40 convergent l'un vers l'autre depuis l'extrémité amont vers l'extrémité aval du conduit d'amenée 36. Les bords latéraux 39, 40 peuvent, par exemple, converger l'un vers l'autre avec un angle de convergence compris entre 10° et 30°, notamment 20°.

En particulier, le bord latéral externe 40 peut être sensiblement rectiligne et se raccorder tangentiellement à la surface latérale 35 de l'orifice de sortie 30. Et le bord latéral interne 39 également sensiblement rectiligne peut se raccorder à la surface latérale 35 de l'orifice de sortie 30 en étant incliné par rapport à une direction parallèle au bord latéral externe 40.

Dans un premier mode de réalisation représenté sur les figures 1 et 2, la face amont 33 présente une surface frontale généralement plane. L'extrémité amont de l'orifice de sortie 30 peut être ménagée dans la surface frontale de la paroi frontale 29. La surface latérale 35 de l'orifice de sortie 30 peut être cylindrique, le tronçon de la surface latérale 35 étant droit de génératrice parallèle à l'axe de révolution A. En outre, la courbe directrice fermée dudit tronçon droit peut être un cercle de sorte que la surface latérale 35 de l'orifice de sortie 30 peut présenter une section transversale par rapport à l'axe de révolution A qui est circulaire de diamètre constant.

Par ailleurs, sur la figure 2, la buse de pulvérisation 28 comprend plusieurs conduits d'amenée 36 équirépartis dont les extrémités aval débouchent au voisinage de l'extrémité amont de l'orifice de sortie 30. En particulier, les conduits d'amenés 36 peuvent être formés par des gorges ménagées directement sur la paroi frontale 29 depuis la surface frontale.

En variante représentée sur la figure 3, pour limiter les surfaces de contact du produit fluide avec la buse de pulvérisation 28 et donc les pertes de charges pour le produit fluide, on prévoit que la buse de pulvérisation 28 puisse ne comprendre qu'un unique conduit d'amenée 36.

Dans un deuxième mode de réalisation représenté sur les figures 4 à 11, la paroi frontale 29 peut comprendre intérieurement un bossage 37, par exemple venu de matière avec la paroi frontale 29, en saillie de la surface frontale. La paroi frontale 29 peut également comprendre une chambre périphérique 32 entourant le bossage 37 de sorte à être délimitée par la surface frontale et le bossage 37.

L'orifice de sortie 30 peut traverser le bossage 37 de sorte à s'étendre entre la face aval 34 de la paroi frontale 29 et l'extrémité amont prévue à distance de la surface frontale. Le bossage 37 présente alors une surface intérieure qui appartient à la surface latérale 35 de l'orifice de sortie 30.

Le bossage 37 peut comprendre une gorge unique délimitant l'unique conduit d'amenée 36. La surface de fond 38 du conduit d'amenée 36 peut être sensiblement coplanaire à la surface frontale de la paroi frontale 29. De cette manière, l'extrémité aval du conduit d'amenée 36 débouche au voisinage de l'extrémité amont de l'orifice de sortie 30 et l'extrémité amont du conduit d'amenée 36 débouche dans la chambre périphérique 32.

En variante, le bossage 37 peut comprendre plusieurs gorges délimitant chacune un conduit d'amenée 36.

La buse de pulvérisation 28 décrite ci-dessus, dépourvue de chambre tourbillonnaire permet de limiter les surfaces de contact du produit fluide avec la buse de pulvérisation 28 et de réduire les dimensions et l'encombrement de la buse de pulvérisation 28.

Selon des dispositions particulières, on peut prévoir, à titre d'exemple, que la buse de pulvérisation 28 présente les dimensions suivantes, sans y être limitée :
- la distance entre les extrémités amont et aval du conduit d'amenée 36 peut être comprise entre 0,15 mm et 0,7 mm,
- l'orifice de sortie 30 peut présenter un diamètre compris entre 300 µm et 800 µm et une longueur, mesurée selon l'axe de révolution A, comprise entre 0,45 mm et 1,10 mm
- l'extrémité aval du conduit d'amenée 36 peut présenter une hauteur, mesurée selon l'axe de révolution A, comprise entre 0,25 mm et 0,60 mm et une largeur, mesurée perpendiculairement à l'axe de révolution A et dans sa partie la plus étroite, comprise entre 0,10 mm et 0,20 mm.

En variante, on prévoit que la surface latérale 35 de l'orifice de sortie 30 puisse être convergente depuis l'extrémité amont vers l'extrémité aval. La surface latérale 35 de l'orifice de sortie 30 présente alors une section transversale par rapport à l'axe de révolution qui diminue depuis l'extrémité amont vers l'extrémité aval ce qui permet notamment de diminuer la taille des gouttelettes de l'aérosol 2.

En particulier, sur les figures 7 et 8, la surface latérale 35 de l'orifice de sortie 30 peut être tronconique, le tronçon de la surface latérale 35 étant droit de génératrice inclinée par rapport à l'axe de révolution, et convergente, la génératrice se rapprochant de l'axe de révolution A depuis l'extrémité amont vers l'extrémité aval.

Selon une autre variante, la surface latérale 35 de l'orifice de sortie 30 peut être divergente depuis l'extrémité amont vers l'extrémité aval. L'orifice de sortie 30 présente alors une section transversale par rapport à l'axe de révolution A qui augmente depuis l'extrémité amont vers l'extrémité aval ce qui permet notamment de diminuer l'angle de pulvérisation α de l'aérosol 2.

En particulier, sur les figures 9 et 10, la surface latérale 35 de l'orifice de sortie 30 peut être tronconique et divergente, la génératrice s'éloignant de l'axe de révolution A depuis l'extrémité amont vers l'extrémité aval.

En outre, pour permettre la formation d'un aérosol 2 sous la forme d'un cône présentant des sections circulaires sur toute sa longueur et une distribution homogène des gouttelettes dans chacune desdites sections, on peut prévoir que la courbe directrice fermée du ou des tronçons de la surface latérale 35 de l'orifice de sortie 30 soit une ellipse de sorte que la surface latérale 35 présente une section elliptique.

En effet, l'unique conduit d'amenée réalise une amenée dissymétrique du produit fluide dans l'orifice de sortie 30, ce qui peut engendrer un déséquilibre dynamique du produit fluide animé d'un mouvement de rotation dans l'orifice de sortie 30. Un tel déséquilibre risque d'entraîner une répartition non homogène de la pression et de la vitesse du produit fluide dans l'orifice de sortie 30 ce qui se traduit par la formation d'un aérosol 2 de section non circulaire et non homogène. La disposition selon laquelle la surface latérale 35 de l'orifice de sortie 30 présente une section elliptique, comme représenté sur la figure 11, permet de compenser l'amenée dissymétrique et d'éviter l'apparition du déséquilibre dynamique du produit fluide. En particulier, le conduit d'amenée 36 peut s'étendre tangentiellement à la surface latérale 35 au voisinage du grand axe de l'ellipse.

Cette disposition peut toutefois être utilisée pour créer ou accentuer le déséquilibre dynamique et produire un aérosol 2 de section elliptique adapté à la distribution de produit fluide tel que des fonds de teint ou autre produit de maquillage. En variante, le conduit d'amenée peut s'étendre tangentiellement à la surface latérale au voisinage du petit axe de l'ellipse.

La buse de pulvérisation 28 peut constituer un élément rapporté qui est emmanché dans le logement 21. La paroi frontale 29 peut alors comprendre une paroi latérale d'association 31 qui s'étend au voisinage de la périphérie de 1a paroi frontale 29 sensiblement perpendiculairement à la paroi frontale 29.

La paroi d'association 31 de la buse de pulvérisation 28 est emmanchée à l'intérieur du logement cylindrique 21 parallèlement à l'axe 22 du logement 21, la paroi frontale 29 venant en regard de la surface de butée 27. Un ou plusieurs bourrelets peuvent être prévus entre la périphérie extérieure de la paroi d'association 31 et le logement 21 pour améliorer la fixation et/ou l'étanchéité de la buse de pulvérisation 28 dans le logement 21.

La paroi frontale 29 de la buse de pulvérisation 28 peut alors délimiter le logement 21 vers l'extérieur et venir en contact avec la surface de butée 27 de telle sorte que la surface de butée 27 ferme le conduit d'amenée 36 en regard de la surface de fond 38.

En particulier, dans le premier mode de réalisation, la surface frontale de la paroi frontale 29 peut venir en contact avec la surface de butée 27. Et dans le deuxième mode de réalisation, le bossage 37 peut venir en contact avec la surface de butée 27. Dans ce deuxième mode de réalisation, la chambre périphérique 32 prolonge, dans la buse de pulvérisation 28, l'espace annulaire 24 du logement 21.

L'espace du logement de l'organe de distribution avec lequel l'extrémité amont du conduit d'amenée 36 est en communication fluidique n'est pas limité à la réalisation décrite ci-dessus. En particulier, cet espace peut être obtenu par une réalisation et/ou un agencement différents des éléments composant l'organe de distribution ou d'autres éléments.

Par exemple, en variante, on peut prévoir que la buse de pulvérisation 28 soit venue de matière avec le corps de l'organe de distribution 17, la surface de butée 27 étant rapportée, par exemple par l'insertion d'un plot rapporté dans le logement 21. On évite ainsi les risques d'expulsion de la buse de pulvérisation 28 lors de la pulvérisation du produit fluide.

Ainsi, lorsqu'un utilisateur appuie sur la paroi supérieure d'actionnement 19 du bouton poussoir 17, le gicleur 10 déplacé vers le bas délivre le produit fluide sous pression vers le manchon axial 25 et le passage radial 26 du canal d'alimentation jusque dans l'espace annulaire 24 du logement 21.

L'extrémité amont du conduit d'amenée 36 est alimentée en produit fluide sous pression, lequel produit fluide est ensuite amené tangentiellement dans l'orifice de sortie 30 par ledit conduit d'amenée 36. Le produit fluide peut être animé d'un mouvement de rotation dans l'orifice de sortie 30 et sortir du distributeur 1 sous la forme de l'aérosol 2 composé de fines gouttelettes individuelles et de forme généralement conique avec l'angle de pulvérisation α souhaité, par exemple inférieur ou égal à 80°.

La buse de pulvérisation 28 telle que décrite ci-dessus peut être utilisée pour la pulvérisation de tout type de produit fluide, par exemple un produit fluide visqueux, présentant une viscosité supérieure à 0,001 Pa.s. On prévoit, par ailleurs, que la buse de pulvérisation 28 puisse être utilisée pour pulvériser un produit fluide qui présente une viscosité inférieure ou égale à 10 Pa.s.

Le produit fluide disposé à l'intérieur du réservoir 3 peut donc présenter une viscosité dans la plage prévue ci-dessus.

L'utilisation de la buse de pulvérisation 28 selon les modes de réalisations décrits ci-dessus permet, de fait de la suppression d'espaces dans lesquels le produit fluide peut stagner, d'obtenir l'aérosol 2 souhaité du début à la fin de l'actionnement du distributeur et tout au long de la durée d'utilisation du distributeur 1.

## Revendications

1. Organe de distribution (17) pour produit fluide comprenant un plot (23) et une buse de pulvérisation (28), ledit plot (23) présentant une surface de butée (27) et ladite buse de pulvérisation (28) comprenant :
- une paroi frontale (29),
- un orifice de sortie (30) s'étendant au travers de ladite paroi frontale (29), ledit orifice de sortie (30) étant délimité par une surface latérale (35) de révolution autour d'un axe de révolution (A) sensiblement perpendiculaire à la paroi frontale (29),
- au moins un conduit d'amenée (36) du produit fluide vers l'orifice de sortie (30), ledit conduit d'amenée (36) étant délimité par la paroi frontale (29) et la surface de butée (27), et s'étendant dans un plan perpendiculaire à l'axe de révolution (A), entre une extrémité amont adaptée pour être alimentée en produit fluide par un canal d'alimentation et une extrémité aval débouchant directement dans la surface latérale (35) de l'orifice de sortie (30), sensiblement tangentiellement par rapport à la surface latérale (35) de l'orifice de sortie (30) ,
ledit organe de distribution étant **caractérisé en ce que** la paroi frontale (29) est en contact avec la surface de butée (27) suivant une surface sensiblement perpendiculaire à l'axe de révolution (A) à l'écart du conduit d'amenée (36), tout en délimitant le conduit d'amenée (36) mettant en communication fluidique l'orifice de sortie (30) avec le canal d'alimentation.

2. Organe de distribution (17) selon la revendication 1, dans lequel l'orifice de sortie (30) comprend une extrémité amont et une extrémité aval, l'extrémité aval du conduit d'amenée (36) débouchant au voisinage de l'extrémité amont de l'orifice de sortie (30).

3. Organe de distribution (17) selon la revendication 1 ou 2, dans lequel la surface latérale (35) de l'orifice de sortie (30) est de section circulaire.

4. Organe de distribution (17) selon la revendication 1 ou 2, dans lequel la surface latérale (35) de l'orifice de sortie (30) est de section elliptique.

5. Organe de distribution (17) selon l'une quelconque des revendications 1 à 4, dans lequel la surface latérale (35) de l'orifice de sortie (30) est cylindrique.

6. Organe de distribution (17) selon l'une quelconque des revendications 1 à 4, dans lequel la surface latérale (35) de l'orifice de sortie (30) est tronconique.

7. Organe de distribution (17) selon l'une quelconque des revendications 1 à 6, comprenant un unique conduit d'amenée (36).

8. Organe de distribution (17) selon l'une quelconque des revendications 1 à 7, dans lequel le conduit d'amenée (36) est délimité par une surface de fond (38), un bord latéral externe (40) et un bord latéral interne (39), les bords latéraux (39, 40) étant sensiblement perpendiculaires à la surface de fond (38) et convergeant l'un vers l'autre depuis l'extrémité amont vers l'extrémité aval.

9. Organe de distribution (17) selon l'une quelconque des revendications 1. à 8, dans lequel la paroi frontale (29) comprend intérieurement un bossage (37) venant en contact avec la surface de butée (27) et une chambre périphérique (32) entourant le bossage (37), l'orifice de sortie (30) traversant le bossage (37), le bossage (37) comprenant une gorge délimitant le conduit d'amenée (36) de sorte que l'extrémité amont dudit conduit d'amenée (36) débouche dans la chambré périphérique (32).

10. Organe de distribution (17) selon l'une quelconque des revendications 1 à 9, dans lequel la buse de pulvérisation (28) comprend en outre une paroi latérale (31) d'association qui s'étend au voisinage de la périphérie de la paroi frontale (29), sensiblement perpendiculairement à ladite paroi frontale (29).

11. Organe de distribution (17) selon l'une quelconque des revendications 1 à 10, comprenant un corps qui comprend un logement (21) présentant la surface de butée (27), ledit canal d'alimentation étant adapté pour alimenter le logement (21) en produit fluide, la buse de pulvérisation (28) étant disposée dans le logement (21), la paroi frontale (29) délimitant le logement (21) vers l'extérieur.

12. Distributeur (1) comprenant :
- un réservoir (3) présentant une ouverture (5) et à l'intérieur duquel un produit fluide est disposé,
- un dispositif de distribution (7) monté dans l'ouverture (5) et comprenant un gicleur (10) déplaçable en translation, en communication fluidique avec le réservoir (3) et adapté pour délivrer le produit fluide sous pression,
- un organe de distribution (17) selon l'une quelconque des revendications 1 à 11, monté sur le gicleur. (10) pour déplacer ledit gicleur (10), le canal d'alimentation étant en communication fluidique avec le gicleur 1,10).

13. Distributeur selon la revendication 12, dans lequel le produit fluide disposé à l'intérieur du réservoir (3) présente une viscosité inférieure ou égale à 10 Pa.s.

14. Utilisation d'un organe de distribution (17) selon l'une quelconque des revendications 1 à 11 pour pulvériser un produit fluide qui présente une viscosité inférieure ou égale à 10 Pa.s.

## Claims

1. Dispensing member (17) for a fluid product comprising a post (23) and a spray nozzle (28), said post (23) having an abutment surface (27) and said spray nozzle (28) comprising:
- a transverse wall (29),
- an outlet orifice (30) extending across said transverse wall (29), said outlet orifice (30) being delimited by a lateral surface (35) of revolution about an axis of revolution (A) substantially perpendicular to the transverse wall (29),
- at least one duct (36) for supplying the fluid product to the outlet orifice (30), the said supply duct (36) being delimited by the transverse wall (29) and the abutment surface (27), and extending in a plane perpendicular to the axis of revolution (A), between an upstream end suitable for being supplied with fluid product via a supply channel and a downstream end leading directly into the lateral surface (35) of the outlet orifice (30), substantially tangentially relative to the lateral surface (35) of the outlet orifice (30),
said dispensing member being **characterized in that** the transverse wall (29) is in contact with the abutment surface (27) along a surface substantially perpendicular to the axis of revolution (A) at a distance from the supply duct (36), while delimiting the supply duct (36) which places the outlet orifice (30) in fluidic communication with the supply channel.

2. Dispensing member (17) according to Claim 1, wherein the outlet orifice (30) comprises an upstream end and a downstream end, the downstream end of the supply duct (36) leading to the vicinity of the upstream end of the outlet orifice (30).

3. Dispensing member (17) according to Claim 1 or 2, wherein the lateral surface (35) of the outlet orifice (30) is of circular section.

4. Dispensing member (17) according to Claim 1 or 2, wherein the lateral surface (35) of the outlet orifice (30) is of elliptical section.

5. Dispensing member (17) according to any of Claims 1 to 4, wherein the lateral surface (35) of the outlet orifice (30) is cylindrical.

6. Dispensing member (17) according to any of Claims 1 to 4, wherein the lateral surface (35) of the outlet orifice (30) is frustoconical.

7. Dispensing member (17) according to any of Claims 1 to 6, comprising a single supply duct (36).

8. Dispensing member (17) according to any of Claims 1 to 7, wherein the supply duct (36) is delimited by a bottom surface (38), an external lateral edge (40) and an internal lateral edge (39), the lateral edges (39, 40) being substantially perpendicular to the bottom surface (38) and converging toward one another from the upstream end to the downstream end.

9. Dispensing member (17) according to any of Claims 1 to 8, wherein the transverse wall (29) comprises internally a boss (37) coming into contact with the abutment surface (27) and a peripheral chamber (32) surrounding the boss (37), the outlet orifice (30) passing through the boss (37), the boss (37) comprising a groove delimiting the supply duct (36) so that the upstream end of the said supply duct (36) leads into the peripheral chamber (32).

10. Dispensing member (17) according to any of Claims 1 to 9, wherein the spray nozzle (28) also comprises a lateral wall (31) of association which extends in the vicinity of the periphery of the transverse wall (29), substantially perpendicularly to said transverse wall (29).

11. Dispensing member (17) according to any of Claims 1 to 10, comprising a body that comprises a housing (21) having the abutment surface (27), said supply channel being suitable for supplying the housing (21) with fluid product, the spray nozzle (28) being placed in the housing (21), the transverse wall (29) delimiting the housing (21) towards the outside.

12. Dispenser (1) comprising:
- a reservoir (3) having an opening (5) and inside which a fluid product is placed,
- a dispensing device (7) mounted in the opening (5) and comprising a stem (10) that can be moved in translation, in fluidic communication with the reservoir (3) and suitable for dispensing the pressurized fluid product,
- a dispensing member (17) according to any of Claims 1 to 11, mounted on the stem (10) in order to move said stem (10), the supply channel being in fluidic communication with the stem (10).

13. Dispenser according to Claim 12, wherein the fluid product placed inside the reservoir (3) has a viscosity equal to 10 Pa.s or less.

14. Use of a dispensing member (17) according to any of Claims 1 to 11, in order to spray a fluid product that has a viscosity equal to 10 Pa.s or less.

## Patentansprüche

1. Verteileinrichtung (17) für ein flüssiges Produkt, umfassend einen Block (23) und eine Zerstäuberdüse (28), wobei der Block (23) eine Anschlagsfläche (27) aufweist und
wobei die Zerstäuberdüse (28) umfasst:
eine vordere Wand (29),
eine Ausgangsöffnung (30), die sich durch die vordere Wand (29) hindurch
erstreckt, wobei die Ausgangsöffnung (30) durch eine seitliche Fläche (35) begrenzt ist, die um eine Rotationsachse (A) umläuft, welche im Wesentlichen senkrecht zu der vorderen Wand (29) verläuft,
wenigstens eine Zuführungsleitung (36) des flüssigen Produkts zu der Ausgangsöffnung (30), wobei die Zuführungsleitung (36) von der vorderen Wand (29)
und der Anschlagsfläche (27) begrenzt ist und sich in einer Ebene senkrecht zu der Rotationsachse (A) erstreckt, zwischen einem stromaufwärtigen Ende, das dazu ausgebildet ist, über einen Versorgungskanal mit dem flüssigen Produkt versorgt zu werden, und einem stromabwärtigen Ende, welches direkt in die seitliche Fläche (35) der Ausgangsöffnung (30) mündet, im Wesentlichen tangential in Bezug auf die seitliche Fläche (35) der Ausgangsöffnung (30),
wobei die Verteileinrichtung **dadurch gekennzeichnet ist, dass** die vordere Wand (29) in Kontakt mit der Anschlagsfläche (27) steht, entlang einer Fläche, die im Wesentlichen senkrecht zu der Rotationsachse (A) steht und von der Zuführungsleitung (36) beabstandet ist, wodurch die Zuführungsleitung (36) begrenzt wird, welche eine Fluidverbindung der Ausgangsöffnung (30) mit dem Versorgungskanal herstellt.

2. Verteileinrichtung (17) nach Anspruch 1,
wobei die Ausgangsöffnung (30) ein stromaufwärtiges Ende und ein stromabwärtiges Ende aufweist, und das stromabwärtige Ende der Zuführungsleitung (36) in der Nähe des stromaufwärtigen Endes der Ausgangsöffnung (30) mündet.

3. Verteileinrichtung (17) nach Anspruch 1 oder 2, wobei die seitliche Fläche (35) der Ausgangsöffnung (30) einen kreisförmigen Querschnitt aufweist.

4. Verteileinrichtung (17) nach Anspruch 1 oder 2,
wobei die seitliche Fläche (35) der Ausgangsöffnung (30) einen elliptischen Querschnitt aufweist.

5. Verteileinrichtung (17) nach einem der Ansprüche 1 bis 4,
wobei die seitliche Fläche (35) der Ausgangsöffnung (30) zylindrisch ist.

6. Verteileinrichtung (17) nach einem der Ansprüche 1 bis 4,
wobei die seitliche Fläche (35) der Ausgangsöffnung (30) kegelstumpfförmig ist.

7. Verteileinrichtung (17) nach einem der Ansprüche 1 bis 6,
umfassend eine einzige Zuführungsleitung (36).

8. Verteileinrichtung (17) nach einem der Ansprüche 1 bis 7,
wobei die Zuführungsleitung (36) durch eine Bodenfläche (38), einen seitlichen äußeren Rand (40) und einen seitlichen inneren Rand (39) begrenzt ist, wobei die seitlichen Ränder (39, 40) im Wesentlichen senkrecht zu der Bodenfläche (38) sind und von dem stromaufwärtigen Ende zu dem stromabwärtigen Ende zueinander hin zusammenlaufen.

9. Verteileinrichtung (17) nach einem der Ansprüche 1 bis 8,
wobei die vordere Wand (29) innen einen Buckel (37) umfasst, der in Kontakt mit der Anschlagsfläche (27) kommt, und eine Umfangskammer (32), welche den Buckel (37) umgibt, wobei die Ausgangsöffnung (30) den Buckel (37) durchquert, der Buckel (37) eine Rille umfasst, welche die Zuführungsleitung (36) so begrenzt, dass das stromaufwärtige Ende der Zuführungsleitung (36) in die Umfangskammer (32) mündet.

10. Verteileinrichtung (17) nach einem der Ansprüche 1 bis 9, wobei die Zerstäuberdüse (28) ferner eine seitliche Verbindungswand (31) umfasst, die sich in der Nähe des Umfangs der vorderen Wand (29) erstreckt, im Wesentlichen senkrecht zu der vorderen Wand (29).

11. Verteileinrichtung (17) nach einem der Ansprüche 1 bis 10,
umfassend einen Körper, der eine Aufnahme (21) umfasst, welche die Anschlagsfläche (27) aufweist, wobei der Versorgungskanal dazu angepasst ist, die Aufnahme (21) mit flüssigem Produkt zu versorgen, wobei die Zerstäuberdüse (28) in der Aufnahme (21) angeordnet ist und die vordere Wand (29) die Aufnahme (21) nach außen begrenzt.

12. Verteiler (1), umfassend;
ein Reservoir (3) mit einer Öffnung (5) im Inneren dessen sich ein flüssiges Produkt befindet,
eine Verteilvorrichtung (7), die in der Öffnung (5) angebracht ist und eine Düse (10) umfasst, die translatorisch verlagerbar ist, in Fluidverbindung mit dem Reservoir (3) steht und angepasst ist, das flüssige Produkt unter Druck auszugeben,
eine Verteileinrichtung (17) nach einem derAnsprüche 1 bis 11, die auf der Düse (10) angebracht ist, um die Düse (10) zu verlagern, wobei der Versorgungskanal in Fluidverbindung mit der Düse (10) steht.

13. Verteiler nach Anspruch 12,
wobei das sich im Inneren des Reservoirs (3) befindende flüssige Produkt eine Viskosität von kleiner oder gleich 10 Pa·s aufweist.

14. Verwendung einer Verteileinrichtung (17) nach einem der Ansprüche 1 bis 11, um ein flüssiges Produkt zu zerstäuben, das eine Viskosität von kleiner oder gleich 10 Pa·s aufweist.
